# EUROPÄISCHE PATENTSCHRIFT

(11) **EP 1 727 954 B1**
(45) Veröffentlichungstag und Bekanntmachung des Hinweises auf die Patenterteilung: **24.12.2008**
(21) Anmeldenummer: 05700023.4
(22) Anmeldetag: 27.01.2005
(51) Int. Cl.: E05D 15/26, E06B 3/48

(54) **SCHARNIER, INSBESONDERE ZUM VERBINDEN ZWEIER TEILKLAPPEN EINER FALTKLAPPE**
HINGE, IN PARTICULAR FOR CONNECTING TWO DOOR ELEMENTS OF A FOLDING DOOR
CHARNIERE, SERVANT NOTAMMENT A RACCORDER DEUX ELEMENTS DE FERMETURE D'UN DISPOSITIF DE FERMETURE PLIANT

(30) Priorität: 16.03.2004 AT 1972004 U
(43) Veröffentlichungstag der Anmeldung: 06.12.2006
(73) Patentinhaber: Julius Blum GmbH, 6973 Höchst (AT)
(72) Erfinder: SUTTERLÜTTI, Harald, A-6972 Fussach (AT); FITZ, Helmut, A-6890 Lustenau (AT)
(74) Vertreter: Torggler, Paul Norbert
(86) Internationale Anmeldenummer: PCT/AT2005/000024
(87) Internationale Veröffentlichungsnummer: WO 2005/088048

(56) Entgegenhaltungen:
- EP-A- 1 270 858
- FR-A- 2 571 417
- US-A- 2 883 699

## Beschreibung

Die Erfindung bezieht sich auf ein Scharnier gemäß Oberbegriff des Anspruchs 1

Die Patentanmeldung FR 2571417 offenbart ein Beispiel eines Scharniers zum Verbinden zweier Teilklappen einer Faltklappe. Aufgabe der Erfindung ist es, ein derartiges Scharnier dahingehend zu verbessern, dass verhindert wird, dass beim Schließen einer Faltklappe ein Finger zwischen den Teilklappen eingeklemmt werden kann.

Die erfindungsgemäße Aufgabe wird durch die kennzeichnenden Merkmale des Anspruchs 1 gelöst.

Bevorzugt bieten sich drei Varianten der Verschiebbarkeit des Gelenkteils an. So kann zum einen vorgesehen sein, dass die Montageplatte dazu ausgebildet ist, den, kurz als verschiebbarer Gelenkteil bezeichneten, verschiebbar gelagerten Gelenkteil einer der Teilklappen zu verbinden, wobei der verschiebbare Gelenkteil relativ zu dieser Montageplatte verschiebbar gelagert ist. Andererseits ist es auch möglich, dass der verschiebbare Gelenkteil, gegebenenfalls mittels einer Montageplatte an einer der Teilklappen befestigbar ist und relativ zu einer Montageplatte des zweiten Gelenkteils verschiebbar gelagert ist. Als dritte Variante bietet es sich auch an, die erstgenannten Möglichkeiten miteinander zu verbinden. Letztgenannte Möglichkeit ist dann besonders günstig einzusetzen, wenn die Fuge zwischen den Teilplatten um einen besonders großen Betrag vergrößerbar sein soll.

Alle erfindungsgemäßen Varianten haben den Vorteil, dass die Fuge mittels einer oder mehreren, vorzugsweise linearen, Verschiebebewegung(en) entlang einer oder mehrerer Führungsbahnen realisiert werden kann, ohne dass das Scharnier hierzu konstruktiv aufwendige zusätzliche Schwenk- oder Klappbewegungen ermöglichen muss.

Vorteilhaft ist vorgesehen, dass der verschiebbare Gelenkteil von mindestens einer Feder beaufschlagt wird.

Ein weiteres Ausführungsbeispiel der Erfindung sieht vor, dass im verschiebbaren Gelenkteil eine federbeaufschlagte Rastnase lagert, die in einer Vertiefung der Montageplatte einrastet.

Ein weiteres Ausführungsbeispiel sieht vor, dass die Halteeinrichtung von einem Magneten gebildet wird.

Nachfolgend werden verschiedene Ausführungsbeispiele der Erfindung anhand der Figuren der beiliegenden Zeichnungen beschrieben. Es zeigen:
- Fig. 1: ein Schaubild eines Möbels mit geöffneter Faltklappe,
- Fig. 2: ein Schaubild eines Möbels mit geschlossener Faltklappe,
- Fig. 3: eine Seitenansicht eines Möbels mit geöffneter Faltklappe,
- Fig. 4a-4c: Seitenansichten eines ersten erfindungsgemäßen Scharniers und Abschnitte der Teilklappen, wobei die Teilklappen bei einem normalen Schließ- und Öffnungsvorgang gezeigt sind,
- Fig. 5a-5c: Seitenansichten des Scharniers und Abschnitte der Teilklappen, wobei die Fingersicherung gezeigt ist,
- Fig. 6: einen Schnitt durch ein erfindungsgemäßes Scharnier und Bereiche der Teilklappen, wobei das Scharnier in der Schließstellung gezeigt ist,
- Fig. 7: einen Schnitt durch ein Scharnier und Bereiche der Teilklappen, wobei das Scharnier in der Stellung gezeigt ist, in der die Fingersicherung wirksam ist,
- Fig. 8: einen Schnitt nach der Linie A-A der Fig. 7,
- Fig. 9: einen Schnitt durch ein weiteres Ausführungsbeispiel eines Scharniers, das in der Schließstellung gezeigt ist,
- Fig. 10: einen Schnitt durch ein Scharnier gemäß dem Ausführungsbeispiel der Fig. 8, wobei die Fingersicherung wirksam ist,
- Fig. 11: einen Schnitt nach der Linie A-A der Fig. 9.
- Fig. 12 u. 13: Schnittdarstellungen eines erfindungsgemäßen Ausführungsbeispiels, bei dem die Gelenkteile relativ zueinander verschiebbar gelagert sind.
- Fig. 14: eine perspektivische Ansicht auf den als Scharniertopf ausgebildeten zweite Gelenkteil des Ausführungsbeispiels gemäß Fig. 12 und 13, und
- Fig. 15-18: ein weiteres erfindungsgemäßes Ausführungsbeispiel, bei dem der verschiebbare Gelenkteil relativ zu zwei Montageplatten verschiebbar gelagert ist, als Schnittdarstellungen.

Die Fig. 1 bis 3 zeigen jeweils einen Schrank mit einem Möbelkorpus 1, der von einer Falzklappe 2 abgedeckt wird. Die Faltklappe 2 besteht aus zwei Teilklappen 3, 4. Die obere Teilklappe 3 ist am Oberboden 5 des Möbelkorpusses 1 mittels Scharnieren befestigt, die untere Teilklappe 4 an der oberen Teilklappe 3. Die untere Teilklappe 4 ist nahe ihrem unteren Rand an Stellarmen 6 von Möbelstellern 7, die an den Möbelseitenwänden 8 montiert sind, angelenkt. Im gezeigten Ausführungsbeispiel sind die Teilklappen 3, 4 mittels Scharnieren 9 miteinander verbunden.

Die Scharniere 9 sind in den gezeigten Ausführungsvarianten als Einachsscharniere ausgeführt und weisen in herkömmlicher Weise einen Gelenkteil 10 in der Form eines Scharnierarmes und einen Gelenkteil 11 in der Form eines Scharniertopfes auf. Im gezeigten Ausführungsbeispiel ist der scharniertopfartige Gelenkteil 11 in die Teilplatte 3 eingesetzt und der scharnierarmartige Gelenkteil 10 mittels einer Montageplatte 12 an der Teilplatte 4 montiert. Es wäre genauso gut die umgekehrte Anordnung möglich.

Der Gelenkteil 10 ist auf der Montageplatte 12 verschiebbar gelagert, und zwar senkrecht zur Scharnierachse 13. Im Ausführungsbeispiel nach den Fig. 6 und 7 lagert im Gelenkteil 10 eine Feder 14, die die kraftausübende Halteeinrichtung bildet. Die Feder 14 stützt sich an der Montageplatte 12 ab und beaufschlagt den Gelenkteil 10 derart, dass die beiden Teilplatten 3, 4 bei geschlossener Faltklappe 2 ihre normale Stellung einnehmen, dh die Fuge 15 zwischen den beiden Teilklappen 3, 4 relativ schmal ist.

Sollte beim Schließen der Faltklappe 2 jemand mit seinem Finger in die Fuge 15 zwischen die beiden Teilplatten 3, 4 gelangen, dann gibt die Feder 14 nach und die Teilplatte 4 wird von der Teilplatte 3 weggeschoben, d.h. die Fuge 15 wird vergrößert und eine schmerzhafte Klemmung der Finger wird verhindert. Sobald die Fuge 15 wieder freigegeben ist, drückt die Feder 14 den Scharnierarm 10 wieder nach hinten und die Teilplatte 4 zur Teilplatte 3.

Im Ausführungsbeispiel nach den Fig. 9 und 10 ist der scharnierarmartige Gelenkteil 10 mit einer federbeaufschlagten Rastnase 16 versehen, die, in der normalen Stellung der Teilplatten 3, 4, in einer Vertiefung 17 in der Montageplatte 12 einrastet. Die Rastnase 16 bildet die kraftausübende Halteeinrichtung.

Sollte ein Benützer des Schrankes beim Schließen der Faltklappe 2 mit einem oder mehreren Fingern in die Fuge 15 gelangen, so rastet die federbeaufschlagte Nase 16 aus der Vertiefung 17 aus und der Gelenkteil 10 ist auf der Montageplatte 12 verschiebbar, sodass die Fuge 15 weit genug ist, um den oder die Finger nicht zu klemmen. Anschließend muss die Teilplatte 4 mit der Montageplatte 12 wieder in die in der Fig. 8 gezeigte Position zurückgeschoben werden, woraufhin die federbeaufschlagte Nase 16 wieder einrastet.

Anstelle der federbeaufschlagten Nase 16 kann als kraftausübende Halteeinrichtung auch ein Magnet vorgesehen sein, wenn die Montageplatte 12 und/oder der Gelenkteil 10 aus magnetisierbarem Material gefertigt sind.

In den Ausführungsbeispielen gemäß den Fig. 1 bis 11 ist der verschiebbare Gelenkteil 10 immer relativ zu einer Montageplatte 12 verschiebbar gelagert, mit der er andererseits aber auch an der Teilklappe 4 befestigbar ist. Eine mögliche Alternative hierzu wird anhand des Ausführungsbeispiels gemäß der Fig. 12 bis 14 erläutert. Hier ist der verschiebbare Gelenkteil 10 über eine Montageplatte 12 auf der Teilplatte 4 fixiert. Verschiebbar gelagert ist er gegenüber einer Montageplatte 12' des zweiten Gelenkteils 11. Dieser ist bei dem gezeigten Beispiel als Scharniertopf ausgebildet, während der verschiebbare Gelenkteil 10 als Scharnierarm ausgeführt ist. In Fig. 12 ist die Normalstellung gezeigt, in der der Scharnierarm 10 mit der Gelenkachse 13 von der Rastfeder 18 gehalten wird bzw. in diese eingerastet ist. Die Rastfeder 18 bildet dabei die kraftausübende Halteeinrichtung, welche hier im zweiten Gelenkteil 11 angeordnet ist. Fig. 13 zeigt die Stellung, bei der die Fuge 15 maximal vergrößert ist. Diese Stellung wird erreicht, wenn ein Gegenstand, wie zum Beispiel ein Finger, beim Schließend er Teilklappen 3 und 4 in die Fuge 15 gerät und dadurch die Haltekraft der Rastfeder 18 überwunden wird. Nach Überwinden der Kraft kann die Schwenkachse 13, mittels derer die beiden Gelenkteile 10 und 11 schwenkbar miteinander verbunden sind, in die in Fig. 13 dargestellte zweite Position bewegt werden. Die Bewegung erfolgt entlang einer im zweiten Gelenkteil 11 angeordneten Führungsbahn 19, welche vorzugsweise als Führungsnut ausgebildet sein kann. Die insbesondere im Wesentlichen geradlinige Führungsbahn 19 ist im gezeigten Ausführungsbeispiel schräg zur Montageplatte 12' des zweiten Gelenkteils 11 verlaufend ausgebildet. Die Scharnierachse 13 ist im gezeigten Ausführungsbeispiel starr an dem verschiebbaren Gelenkteil 10 angeordnet bzw. mit diesem verbunden.

Ist die so realisierte Fingersicherung einmal ausgelöst worden und befindet sich das Scharnier in der in Fig. 13 dargestellten Stellung, dann reicht es aus, die beiden Teilplatten 3 und 4 so zusammen zu schieben, dass die Achse 13 entlang der Führungsbahn 19 in Richtung der Rastfeder 18 gleitet und in diese wieder einrastet, womit der Ausgangszustand gemäß Fig.12 wieder erreicht ist. Die im Normalbetrieb beim Öffnen und Schließen der Teilklappe auszuführenden Schwenkbewegungen der Teilklappen 3 und 4 um die Gelenkachse 13 sind in Fig. 12 durch den Doppelpfeil 25 angedeutet.

Zusätzlich können zur Justierung der beiden Teilklappen 3 und 4 im in Fig. 12 dargestellten Schließzustand der Faltklappe noch Verstelleinrichtungen 23 und 24 vorgesehen sein. So kann die Einrichtung 23 wie eine von anderen Scharnieren bekannte Tiefenverstelleinrichtung ausgebildet sein und zur Einstellung der Öffnungsweite der Fuge 15 in der Stellung gemäß Fig. 12 verwendet werden. Die Einrichtung 24 kann analog zu bei Scharnieren an sich bekannten Fugenverstellschrauben ausgebildet sein und dazu dienen, die Fronten 3' und 4' der Teilklappen 3 und 4 so auszurichten, dass sie in der Fig. 12 dargestellten Schließstellung in einer gemeinsamen Ebene angeordnet sind.

Fig. 14 zeigt eine perspektivische Ansicht auf den als Scharniertopf ausgebildeten zweiten Gelenkteil 11 und die Rastfeder 18, welche an der Montageplatte 12' des zweiten Gelenkteils 11 angeordnet ist.

Das Ausführungsbeispiel gemäß den Fig. 15 bis 18 zeigt eine Variante, bei der der verschiebbare Gelenkteil 10 sowohl relativ zu einer Montageplatte 12 mit der er an der einen Teilklappe 4 befestigbar ist, als auch relativ zum zweiten Gelenkteil 11, welcher an der anderen Teilklappe 3 befestigt ist, bzw. dessen Montageplatte 12' verschiebbar gelagert ist. Die verschiebbare Lagerung des hier als Scharnierarm ausgebildeten Gelenkteils 10 auf der Montageplatte 12 kann grundsätzlich verschiedenartig ausgeführt sein. So sind unter anderem alle in den Fig. 6 bis 11 gezeigten Varianten möglich. Dargestellt ist in den Fig. 15 bis 18 eine Variante, in der eine Feder 14 zwischen dem verschiebbar gelagerten Gelenkteil 10 und einem auf die Montageplatte 12 aufklipsbaren Zwischenstück 20 angeordnet ist. Die Feder 14 ist dabei an einem Haltevorsprung 21 des Zwischenstücks 20 und einem Haltevorsprung 22 des Gelenkteils 10 abgestützt. Fig. 16 zeigt eine Stellung, bei der die Fuge 15 durch ein Verschieben des Gelenkteils 10 relativ zur Montageplatte 12 bzw. dem daran angeordneten Zwischenstück 20 bei gleichzeitiger Komprimierung der Feder 14 vergrößert ist. Um die Fuge 15 noch weiter vergrößern zu können, ist der verschiebbare Gelenkteil 10 zusätzlich noch relativ zum zweiten Gelenkteil 11 bzw. dessen Montageplatte 12' verschiebbar gelagert. Diese zusätzliche Verschiebbarkeit ist wie im Ausführungsbeispiel gemäß der Fig. 12 bis 14 realisiert. Fig. 17 zeigt eine Zwischenstellung, bei der die Fuge 15 alleine durch Verschieben der Gelenksachse 13 entlang der Führungsbahn 19 vergrößert worden ist. Fig. 18 zeigt die Stellung bei maximaler Fugenvergrößerung. Dieser ergibt sich aus einer Kombination der Zwischenstellungen gemäß der Fig. 16 und 17. Die Öffnungsweite der Fuge 15 entspricht in Fig. 18 der Summe der Öffnungsweiten in den Fig. 16 und 17.

Aus der Vielzahl der verschiedenen explizit erläuterten Ausführungsvarianten ergibt sich für den Fachmann klar, dass die Erfindung nicht auf diese beschränkt ist. Die verschiedenen Merkmale der Ausführungsvarianten können beliebig miteinander kombiniert werden, was jeweils zu neuen Ausführungsformen führt. So ist es insbesondere möglich die Rastfeder 18 des zweiten Gelenkteils 11 durch eine über den gesamten Verstellweg wirkende Feder analog zur Feder 14 zu ersetzen. Darüber hinaus ist es zum Beispiel auch denkbar zwei, gemäß der jeweiligen Ausführungsbeispiele ausgebildete, Scharnierarme oder Scharniertöpfe über eine Gelenkachse miteinander zu verbinden. Dies würde dann zu symmetrisch ausgebildeten Scharnieren führen. Insbesondere ist vor allem der Begriff einer Montageplatte weit aus zulegen wie die gezeigten Ausführungsbeispiele verdeutlichen.

## Patentansprüche

1. Scharnier (9) zum Verbinden zweier Teilklappen (3, 4) einer Faltklappe (2), wobei zwischen den Teilklappen (3, 4) eine Fuge (15) besteht, mit zwei Gelenkteilen (10, 11), von denen jeder an einer Teilklappe (3, 4) befestigbar ist, **dadurch gekennzeichnet, dass** mindestens einer der Gelenkteile (10), der gegenüber einer an der Teilklappe (3, 4) montierten Montageplatte (12, 12') verschiebbar gelagert ist, von einer zwischen der Montageplatte und den Gelenkteilen kraftausübenden Halteeinrichtung in einer ersten Position gehalten wird und nach Überwinden der Kraft und Lösen der Halteeinrichtung in eine zweite Position bewegbar ist, wobei sich die Fuge (15) zwischen den Teilplatten (3, 4) durch die Verschiebung des Gelenkteils gegenüber der Montageplatte vergrößert.

2. Scharnier nach Anspruch 1, **dadurch gekennzeichnet, dass** die kraftausübende Halteeinrichtung von mindestens einer Feder (14) gebildet wird.

3. Scharnier nach Anspruch 2, **dadurch gekennzeichnet, dass** die mindestens eine Feder (14) als Schraubenfeder ausgebildet und senkrecht zur Fuge (15) zwischen den Teilklappen (3, 4) ausgerichtet ist.

4. Scharnier nach einem der Ansprüche 1 bis 3, **dadurch gekennzeichnet, dass** der verschiebbare Gelenkteil (10) hinter Vorsprüngen der Montageplatte (12) gehalten ist.

5. Scharnier nach Anspruch 1, **dadurch gekennzeichnet, dass** im verschiebbaren Gelenkteil (10) eine federbeaufschlagte Rastnase (16) lagert, die in einer Vertiefung (17) der Montageplatte (12) einrastet und die Halteeinrichtung bildet.

6. Scharnier nach Anspruch 1, **dadurch gekennzeichnet, dass** die Halteeinrichtung von einem Magneten gebildet wird.

7. Scharnier nach einem der Ansprüche 1 bis 6, **dadurch gekennzeichnet, dass** der verschiebbare Gelenkteil (10) als länglicher Arm ausgebildet ist.

8. Scharnier nach Anspruch 7, **dadurch gekennzeichnet, dass** der zweite Gelenkteil (11) topfförmig ausgeführt ist und eine Achse (13) aufweist, auf der der als länglicher Arm ausgeführte Gelenkteil (10) schwenkbar lagert.

9. Scharnier nach einem der Ansprüche 1 bis 8, **dadurch gekennzeichnet, dass** die Montageplatte (12) dazu ausgebildet ist, den, vorzugsweise als Scharnierarm ausgebildeten, verschiebbaren Gelenkteil (10) mit einer der Teilklappen (4) zu verbinden, wobei der verschiebbare Gelenkteil (10) relativ zur Montageplatte (12) verschiebbar gelagert ist.

10. Scharnier nach Anspruch 1, **dadurch gekennzeichnet, dass** der verschiebbare Gelenkteil 10, gegebenenfalls mittels einer Montageplatte (12), an einer der Teilklappen 4, vorzugsweise starr, befestigbar ist und relativ zu einer Montageplatte (12') des zweiten Gelenkteils (11) verschiebbar gelagert ist.

11. Scharnier nach Anspruch 10, **dadurch gekennzeichnet, dass** der zweite Gelenkteil (11) bzw. dessen Montageplatte (12') an der anderen der Teilklappen befestigbar ist.

12. Scharnier nach Anspruch 10 oder 11, **dadurch gekennzeichnet dass** der verschiebbare Gelenkteil (10) ein Scharnierarm ist.

13. Scharnier nach einem der Ansprüche 10 bis 12, **dadurch gekennzeichnet, dass** der zweite Gelenkteil (11) ein Scharniertopf ist.

14. Scharnier nach einem der Ansprüche 10 bis 13, **dadurch gekennzeichnet, dass** der verschiebbare Gelenkteil (10) und der zweite Gelenkteil (11) über eine Scharnierachse (13) schwenkbar miteinander verbunden sind.

15. Scharnier nach Anspruch 14, **dadurch gekennzeichnet, dass** die Scharnierachse (13) entlang einer im zweiten Gelenkteil (11) angeordneten Führungsbahn (19), vorzugsweise in einer dort angeordneten Führungsnut, relativ zum zweiten Gelenkteil (11) verschiebbar gelagert ist.

16. Scharnier nach Anspruch 15, **dadurch gekennzeichnet, dass** die, vorzugsweise im Wesentlichen gerade, Führungsbahn (19) schräg zu Montageplatte (12') des zweiten Gelenkteils (11) verlaufend ausgebildet ist.

17. Scharnier nach einem der Ansprüche 14 bis 16, **dadurch gekennzeichnet, dass** die Scharnierachse (13) starr an dem verschiebbaren Gelenkteil (10) angeordnet bzw. mit diesem verbunden ist.

18. Scharnier nach einem der Ansprüche 14 bis 17, **dadurch gekennzeichnet, dass** als kraftausübende Halteeinrichtung im zweiten Gelenkteil (11) eine Rastfeder (18) vorgesehen ist, in welche die Scharnierachse (13) ein und ausrastbar ist.

19. Scharnier nach Anspruch 18, **dadurch gekennzeichnet, dass** die Rastfeder (18) an der Montageplatte (12') des zweiten Gelenkteils (11) angeordnet ist.

20. Scharnier nach Anspruch 1, **dadurch gekennzeichnet, dass** der verschiebbare Gelenkteil (10) relativ zu einer ersten Montageplatte (12) verschiebbar gelagert ist, wobei die erste Montagplatte (12) dazu ausgebildet ist, den verschiebbaren Gelenkteil (10) mit einer der Teilklappen (4) zu verbinden und zusätzlich der verschiebbare Gelenkteil (10) relativ zu einer zweiten Montageplatte (12') des zweiten Gelenkteils verschiebbar gelagert ist, wobei der zweite Gelenkteil (11) an der anderen Teilklappe 3 befestigbar ist.

21. Scharnier nach Anspruch 20, **dadurch gekennzeichnet, dass** der verschiebbare Gelenkteil (10) ein Scharnierarm ist.

22. Scharnier nach Anspruch 20 oder 21, **dadurch gekennzeichnet, dass** der zweite Gelenkteil (11) ein Scharniertopf ist.

23. Scharnier nach einem der Ansprüche 20 bis 22, **dadurch gekennzeichnet, dass** der verschiebbare Gelenkteil relativ zu der ersten Montageplatte (12) verschiebbar gelagert ist.

24. Scharnier nach einem der Ansprüche 20 bis 23, **dadurch gekennzeichnet, dass** der verschiebbare Gelenkteil (10) relativ zu einer zweiten Montageplatte verschiebbar gelagert ist.

## Claims

1. Hinge (9) for connecting two flap portions (3, 4) of a folding flap (2), wherein a gap (15) is defined between the flap portions (3, 4), said hinge (9) has two hinge portions (10, 11), each of which can be attached to a flap portion (3, 4), **characterised in that** at least one of the hinge portions (10) is displaceably mounted with respect to a mounting plate (12, 12') being fixed to a flap portion (3, 4), the hinge portion (10) is held in a first position by a force-exerting holding device operable between the mounting plate (12, 12') and the hinge portions (10, 11) and wherein the hinge portion (10) is movable into a second position after the force and release of the holding device has been overcome, wherein the gap (15) between the flap portions (3, 4) is widened by displacement of the hinge portion (10) with respect to the mounting plate (12, 12').

2. Hinge according to claim 1, **characterised in that** the force-exerting device is formed by at least one spring (14).

3. Hinge according to claim 2, **characterised in that** the at least one spring (14) is in the form of a coil spring and is aligned perpendicularly to the gap (15) between the flap portions (3, 4).

4. Hinge according to one of the claims 1 to 3, **characterised in that** the displaceable hinge portion (10) is held behind projections of the mounting plate (12).

5. Hinge according to claim 1, **characterised in that** supported in the displaceable hinge is a spring-loaded latching projection (16) which latches into a recess (17) of the mounting plate (12) and forms he holding device.

6. Hinge according to claim 1, **characterised in that** the holding device is formed by a magnet.

7. Hinge according to one of the claims 1 to 6, **characterised in that** the displaceable hinge portion (10) is in the form of an elongate arm.

8. Hinge according to claim 7, **characterised in that** the second hinge portion (11) is of a cup-shaped configuration and comprises an axis (13) on which the hinge portion (10) in form of the elongate arm is pivotally mounted.

9. Hinge according to one of the claims 1 to 8, **characterised in that** mounting plate (12) is adapted to connect the displaceable hinge portion (10), which preferably is in the form of a hinge arm, to one of the flap portions (4), wherein the displaceable hinge portion (10) is displaceably mounted with respect to the mounting plate (12).

10. Hinge according to claim 1, **characterised in that** the displaceable hinge portion (10) can be, preferably rigidly, fixed - directly or by means of a mounting plate (12) - to one of the flap portions (4) and can be displaced relative to a mounting plate (12') of the second hinge portion (11).

11. Hinge according to claim 10, **characterised in that** the second hinge portion (11) or the mounting plate (12') thereof can be fixed to the other of the flap portions.

12. Hinge according to claim 10 or 11, **characterised in that** the displaceable hinge portion (10) is designed as a hinge arm.

13. Hinge according to one of the claims 10 to 12, **characterised in that** the second hinge portion (11) is designed as a hinge pot.

14. Hinge according to one of the claims 10 to 13, **characterised in that** the displaceable hinge portion (10) and the second hinge portion (11) are pivotally connected with each other by means of a hinge axis (13).

15. Hinge according to claim 14, **characterised in that** the hinge axis (13) is displaceably mounted along a guide track (19), preferably in a guide groove arranged thereon, with respect to the second hinge portion (11).

16. Hinge according to claim 15, **characterised in that** the, preferably substantially straight, guide track (19) is aligned transversely with respect to the mounting plate (12') of the second hinge portion (11).

17. Hinge according to one of the claims 14 to 16, **characterised in that** the hinge axis (13) is rigidly arranged on the displaceable hinge portion (10) or connected therewith.

18. Hinge according to one of the claims 14 to 17, **characterised in that** a latching spring (18) is provided as the force-exerting holding device in the second hinge portion (11), said latching spring (18) can be latched and unlatched with the hinge axis (13).

19. Hinge according to claim 18, **characterised in that** the latching spring (18) is arranged on the mounting plate (12') of the second hinge portion (11).

20. Hinge according to claim 1, **characterised in that** the displaceable hinge portion (10) is displaceably mounted with respect to a first mounting plate (12), wherein the first mounting plate (12) is adapted to connect the displaceable hinge portion (10) with one of the flap portions (4) and in addition the displaceable hinge portion (10) with respect to a second mounting plate (12') of the second hinge portion, wherein the second hinge portion (11) can be attached to the other flap portion.

21. Hinge according to claim 20, **characterised in that** the displaceable hinge portion (10) is designed as a hinge arm.

22. Hinge according to claim 20 or 21, **characterised in that** the second hinge portion (11) is designed as a hinge pot.

23. Hinge according to one of the claims 20 to 22, **characterised in that** the displaceable hinge portion is displaceably mounted with respect to the first mounting plate (12).

24. Hinge according to one of the claims 20 to 23, **characterised in that** the displaceable hinge portion (10) is displaceably mounted with respect to a second mounting plate.

## Revendications

1. Charnière (9) servant à raccorder deux volets partiels (3, 4) d'un volet rabattant (2), entre les volets partiels (3, 4) étant formé un joint de séparation (15), avec deux parties d'articulation (10, 11), dont chacune est susceptible d'être fixée à un volet partiel (3, 4), **caractérisée en ce qu'**au moins l'une des parties d'articulation (10), montée déplaçable par rapport à une plaque de montage (12, 12') montée sur le volet partiel (3, 4), est maintenue en une première position, par un dispositif de maintien exerçant une force entre la plaque de montage et les parties d'articulation, et, après avoir surmonté la force et relâché l'emprise du dispositif de maintien, est déplaçable en une deuxième position, le joint de séparation (15) existant entre les plaques partielles (3, 4) étant agrandi du fait du déplacement de la partie d'articulation par rapport à la plaque de montage.

2. Charnière selon la revendication 1, **caractérisée en ce que** le dispositif de maintien exerçant une force est formé par au moins un ressort (14).

3. Charnière selon la revendication 2, **caractérisée en ce que** l'au moins un ressort (14) est réalisé sous forme de ressort hélicoïdal et est orienté perpendiculairement au joint de séparation (15) existant entre les volets partiels (3, 4).

4. Charnière selon l'une des revendications 1 à 3, **caractérisée en ce que** la partie d'articulation (10) déplaçable est maintenue derrière des saillies de la plaque de montage (12).

5. Charnière selon la revendication 1, **caractérisée en ce que** dans la partie d'articulation (10) déplaçable est monté un ergot d'encliquetage (16) sollicité élastiquement, s'encliquetant dans une cavité (17) de la plaque de montage (12) et formant le dispositif de maintien.

6. Charnière selon la revendication 1, **caractérisée en ce que** le dispositif de maintien est formé par un aimant.

7. Charnière selon l'une des revendications 1 à 6, **caractérisée en ce que** la partie d'articulation (10) déplaçable est réalisée sous forme de bras allongé.

8. Charnière selon la revendication 7, **caractérisée en ce que** la deuxième partie d'articulation (11) est réalisée en forme de pot et présente un axe (13), sur lequel la partie d'articulation (10) réalisée sous forme de bras allongé est montée à pivotement.

9. Charnière selon l'une des revendications 1 à 8, **caractérisée en ce que** la plaque de montage (12) est réalisée pour relier à l'un des volets partiels (4) la partie d'articulation (10) déplaçable, réalisée de préférence sous forme de bras de charnière, la partie d'articulation (10) déplaçable étant montée de manière à être déplaçable par rapport à la plaque de montage (12).

10. Charnière selon la revendication 1, **caractérisée en ce que** la partie d'articulation (10) déplaçable est susceptible d'être fixée, de préférence rigidement, au moyen d'une plaque de montage (12), sur l'un des volets partiels (4), et est montée de manière déplaçable par rapport à une plaque de montage (12') de la deuxième partie d'articulation (11).

11. Charnière selon la revendication 10, **caractérisée en ce que** la deuxième partie d'articulation (11), ou sa plaque de montage (12'), est susceptible d'être fixée à l'autre des volets partiels.

12. Charnière selon la revendication 10 ou 11, **caractérisée en ce que** la partie d'articulation (10) déplaçable est un bras de charnière.

13. Charnière selon l'une des revendications 10 à 12, **caractérisée en ce que** la deuxième partie d'articulation (11) est un pot de charnière.

14. Charnière selon l'une des revendications 10 à 13, **caractérisée en ce que** la partie d'articulation (10) et la deuxième partie d'articulation (11) sont reliées ensemble à pivotement par l'intermédiaire d'un axe de charnière (13).

15. Charnière selon la revendication 14, **caractérisée en ce que** l'axe de charnière (13) est monté de façon déplaçable par rapport à la deuxième partie d'articulation (11), le long d'une piste de guidage (19) disposée dans la deuxième partie d'articulation (11), de préférence dans une rainure de guidage y étant disposée.

16. Charnière selon la revendication 15, **caractérisée en ce que** la piste de guidage (19), de préférence essentiellement rectiligne, est réalisée en s'étendant obliquement par rapport à la plaque de montage (12') de la deuxième partie d'articulation (11).

17. Charnière selon l'une des revendications 14 à 16, **caractérisée en ce que** l'axe de charnière (13) est disposé rigidement sur la partie d'articulation (10) déplaçable, ou reliée à celle-ci

18. Charnière selon l'une des revendications 14 à 17, **caractérisée en ce qu'**un ressort d'encliquetage (18), dans lequel l'axe de charnière (13) est susceptible d'être introduit et sorti avec effet d'encliquetage, est prévu en tant que dispositif de maintien exerçant une force, dans la deuxième partie d'articulation (11).

19. Charnière selon la revendication 18, **caractérisée en ce que** le ressort d'encliquetage (18) est disposé sur la plaque de montage (12') de la deuxième partie d'articulation (11).

20. Charnière selon la revendication 1, **caractérisée en ce que** la partie d'articulation (10) déplaçable est montée de façon déplaçable par rapport à une première plaque de montage (12), la première plaque de montage (12) étant réalisée de manière à relier la partie d'articulation (10) déplaçable à l'un des volets partiels (4) et, en plus, la partie d'articulation (10) déplaçable est montée de façon déplaçable par rapport à une deuxième plaque de montage (12') de la deuxième partie d'articulation, la deuxième partie d'articulation (11) étant susceptible d'être fixée sur l'autre volet partiel (3).

21. Charnière selon la revendication 20, **caractérisée en ce que** la partie d'articulation (10) déplaçable est un bras de charnière.

22. Charnière selon la revendication 20 ou 21, **caractérisée en ce que** la deuxième partie d'articulation (11) est un pot de charnière.

23. Charnière selon l'une des revendications 20 à 22, **caractérisée en ce que** la partie d'articulation déplaçable est montée de façon déplaçable par rapport la première plaque de montage (12).

24. Charnière selon l'une des revendications 20 à 23, **caractérisée en ce que** la partie d'articulation (10) déplaçable est montée de façon déplaçable par rapport à une deuxième plaque de montage.
